# EUROPÄISCHE PATENTSCHRIFT

(11) **EP 2 637 934 B1**
(45) Veröffentlichungstag und Bekanntmachung des Hinweises auf die Patenterteilung: **20.05.2015**
(21) Anmeldenummer: 11763597.9
(22) Anmeldetag: 27.09.2011
(51) Int. Cl.: B65B 19/22, B65B 41/10, B65H 27/00, B65H 5/06, B65H 29/12, B65H 29/68, F16C 3/02

(54) **VORRICHTUNG ZUM HANDHABEN VON ZUSCHNITTEN IN VERPACKUNGSMASCHINEN**
DEVICE FOR HANDLING BLANKS IN PACKAGING MACHINES
DISPOSITIF POUR MANIPULER DES PIECES DECOUPEES DANS DES MACHINES D'EMBALLAGE

(30) Priorität: 10.11.2010 DE 102010050528
(43) Veröffentlichungstag der Anmeldung: 18.09.2013
(73) Patentinhaber: Focke & Co. (GmbH & Co. KG), 27283 Verden (DE)
(72) Erfinder: OBERSCHELP, Frank, 53227 Bonn (DE); NEUDECK, Heiko, 27283 Verden (DE)
(74) Vertreter: Bolte, Erich
(86) Internationale Anmeldenummer: PCT/EP2011/004817
(87) Internationale Veröffentlichungsnummer: WO 2012/062390

(56) Entgegenhaltungen:
- DE-A1- 4 038 219
- DE-B- 1 169 361
- DE-C- 587 005
- FR-A1- 2 919 592
- JP-A- 6 040 105
- JP-A- 60 006 543
- US-A- 2 715 024
- US-A- 3 513 519
- US-A- 4 415 513
- US-B1- 6 224 028

## Beschreibung

Die Erfindung betrifft eine Vorrichtung zum Transport von flächigen Stücken gemäß Oberbegriff des Anspruchs 1.

Im Vordergrund steht der Transport von Zuschnitten bei der Fertigung von Hartpackungen, insbesondere von Zigarettenpackungen des Typs Klappschachtel. Die gesondert hergestellten Zuschnitte werden beispielsweise einem Magazin entnommen einzeln, mit Abstand voneinander entlang einer Zuschnittbahn transportiert und einem Faltrevolver zugeführt. Die im Bereich der Zuschnittbahn angeordneten Fördermittel, nämlich Transportrollen, sind in besonderer Weise ausgebildet, sodass der Transport der Zuschnitte in exakter Relativstellung bei hoher Leistung bzw. Transportgeschwindigkeit zuverlässig abläuft.

Bekannt ist eine Transportvorrichtung für Materialbahnen unterschiedlicher Dicke durch jeweils zwei einander gegenüberliegende Förderrollen (US 2 715 024). Die eine (obere) Förderrolle ist so ausgebildet, dass Dickenunterschiede der zu fördernden Materialbahn ausgeglichen werden. Zu diesem Zweck besteht die Förderrolle aus einem starren Außenring und einer ebenfalls starren Nabe. Ein Zwischenring besteht aus elastischem Werkstoff bzw. aus elastischen Formteilen unterschiedlicher Ausführung. Das elastische Zwischenteil ist so ausgebildet, dass in unterschiedlichen Bereichen längs des Umfangs der Rolle unterschiedliche (elastische) Widerstände aufgebaut werden, unter Abstimmung auf die Struktur der zu fördernden Materialbahn.

Bekannt ist weiterhin der Einsatz von zwei einander gegenüberliegenden Rollenpaaren für den Transport einer Papierbahn (JP 60 006 543 A). Bei dieser Fördervorrichtung sind die Rollen bzw. Rollenpaare auf beidendig gelagerten Achsen bzw. Wellen angeordnet. Die Rollen sind starr ausgebildet.

Die Erfindung befasst sich mit der besonderen Lagerung der Transportrollen, derart, dass diese während des Betriebs, also in der Transportstellung, exakt ausgerichtet sind und andererseits durch einfache Maßnahmen schnell ausgewechselt werden können.

Zur Lösung dieser Aufgabe ist die Vorrichtung zum Transport der Zuschnitte mit den Merkmalen des Anspruchs 1 ausgebildet.

Die auf einer einseitig auskragenden Welle gelagerten Rollenpaare können mit Hilfe einer Schnellspanneinrichtung mit wenigen Handgriffen gelöst werden, sodass sie frei auf der Welle verschiebbar sind bzw. von dieser abgenommen werden können. Ebenso einfach ist die Positionierung der Rollen in ihrer Arbeitsstellung auf der Welle gewährleistet.

Nachfolgend werden Arbeitsweise und Aufbau der erfindungsgemäßen Vorrichtung anhand eines in den Zeichnungen dargestellten Ausführungsbeispiels im Zusammenhang mit einer Verpackungsmaschine näher erläutert. Es zeigt:
- Fig. 1: ein Aggregat zur Handhabung von Zuschnitten in einer Verpackungsmaschine, in schematischer Seitenansicht,
- Fig. 2: einen Ausschnitt II der Vorrichtung gemäß Fig. 1 in vergrößertem Maßstab,
- Fig. 3: die Einzelheit gemäß Fig. 2 im Querschnitt III-III, bei nochmals vergrößertem Maßstab,
- Fig. 4: einen nochmals vergrößerten Querschnitt der Einzelheit gemäß Fig. 3, jedoch ohne Zuschnitt,
- Fig. 5: die Darstellung entsprechend Fig. 4 mit Zuschnitt zwischen den Förderrollen (Einzelheit V in Fig. 3),
- Fig. 6: einen queraxialen Schnitt VI-VI in Fig. 3,
- Fig. 7: eine Darstellung analog Fig. 3 in einer besonderen Montagestellung,
- Fig. 8: eine Einzelheit VIII in Fig. 1, in vergrößertem Maßstab, nämlich eine Einschubstation eines Zuschnitts in einen Faltrevolver,
- Fig. 9: die Einzelheit gemäß Fig. 8 in einer Draufsicht entsprechend Pfeil IX in Fig. 8,
- Fig. 10: die Einzelheit gemäß Fig. 8 in einer veränderten Funktionsstellung,
- Fig. 11: die Einzelheit gemäß Fig. 8 und Fig. 10 in einer Endstellung von Arbeitsorganen.

Grundsätzlich geht es um den Transport von flächigen Stücken, insbesondere Zuschnitten 10, die einen Abstand voneinander aufweisen und demnach vorn und hinten einen Absatz bilden aufgrund der Materialstärke. Das Transportproblem betrifft demnach auch fortlaufende Bahnen, die mit in Abständen voneinander angeordneten Erhöhungen versehen sind, z. B. aufliegenden Einzelzuschnitten.

Als Transportmittel werden Förderrollen oder Förderwalzen eingesetzt, die paarweise zusammenwirkend (Oberrolle, Unterrolle) angeordnet sind oder die mit einer anderen festen Unterlage zusammenwirken. Zwischen dem Umfang der Förderrollen bzw. Förderwalzen, nämlich der Mantelfläche, und einem Gegen- bzw. Stützorgan (Gegenrolle, Gegenwalze, feste Unterlage) wird ein Spalt gebildet, der in der Regel kleiner ist als die Dicke des Materials, z. B. eines Zuschnitts. Dadurch kann eine Schub- bzw. Förderkraft auf das zu transportierende Stück übertragen werden, wenn dieses zwischen Förderrolle/Förderwalze und Gegenorgan hindurchbewegt wird.

Die als Beispiel dargestellte Vorrichtung ist ein Zuschnittaggregat 11 für die Aufbereitung, den Transport und die Übergabe von Zuschnitten 10 an einen Faltrevolver 12 der Verpackungsmaschine. Wichtiger Bestandteil des Zuschnitfaggregats 11 ist eine Zuschnittbahn 13, die oberhalb des Faltrevolvers 12 positioniert ist, hier mit schräg abwärts gerichteter Förderebene. Die Zuschnitte 10 werden einem Zuschnittmagazin 14 einzeln entnommen, entlang der Zuschnittbahn 13 transportiert, dabei vorbereitet bzw. bearbeitet und schließlich dem Faltrevolver 12 übergeben durch Einführen des Zuschnitts 10 jeweils in eine (nach oben offene) Tasche 15 des Faltrevolvers 12.

Der Transport der Zuschnitte 10 entlang der Zuschnittbahn 13 wird ganz oder teilweise durch Förderrollen oder Förderwalzen bewirkt, vorliegend durch Rollenpaare 16, 17, 18, 19. Im Idealfalle wirken jeweils zwei Paare von Förderrollen zusammen, nämlich Oberrollen 20, 21 und Unterrollen 22, 23, zwischen denen der Zuschnitt 10 hindurch transportiert wird.

Die Zuschnitte 10 werden einzeln durch ein Entnahmeorgan 24 dem Zuschnittmagazin 14 entnommen und in die Zuschnittbahn 13 eingeführt. Ein erstes Rollenpaar 16 erfasst den Zuschnitt 10 und lenkt diesen in die Ebene der Zuschnittbahn 13. In Förderrichtung folgt ein zweites Rollenpaar 17, derart, dass der Zuschnitt 10 von dem ersten Rollenpaar 16 für den Weitertransport übernommen werden kann. Es folgen die in entsprechenden Abständen angeordneten weiteren Rollenpaare 18, 19. Das Rollenpaar 19 befindet sich an der Eintrittsseite einer Übergabestation des Zuschnitts 10 an den Faltrevolver 12 bzw. an die Tasche 15. Hierfür wird der Zuschnitt 10 über einem Faltschacht 25 positioniert und durch ein abwärts bewegbares Faltorgan erfasst, nämlich durch einen Stempel 26, der den Zuschnitt unter Aufrichtung von Zuschnittteilen bzw. Faltlappen im Bereich des Faltschachts 25 bis in die Tasche 15 fördert (Fig. 11).

Als Anwendungsbeispiel ist die Fertigung von Klappschachteln mit gerundeten Packungskanten vorgesehen, also mit Rundkanten. Der Zuschnitt 10 ist auf die Anbringung von Rundkanten vorbereitet Im Bereich der Zuschnittbahn 13 ist ein Rundungsaggregat 27 (EP 0 667 230 A1) wirksam, welches den Zuschnitt auf die Fertigung des vorgenannten Packungstyps vorbereitet. Das Rollenpaar 17 ist an der Eintrittsseite und das Rollenpaar 18 im Anschluss an das Rundungsaggregat 27 positioniert.

Weiterhin ist vorgesehen, dass die Zuschnitte 10 im Bereich der Zuschnittbahn 13 mit Leim versehen werden. Vorliegend werden Leimpunkte 28 auf den Zuschnitt 10 übertragen. Zu diesem Zweck ist oberhalb der Bewegungsbahn der Zuschnitte 10 im Bereich der Zuschnittbahn 13 ein Leimaggregat 29 positioniert, und zwar mit nebeneinanderliegenden Leimdüsen, die jeweils einen Leimpunkt 28 auf den Zuschnitt 10 übertragen. Vorliegend werden mehrere Leimpunkte 28 an der nach oben gerichteten Innenseite einer Schachtel-Vorderwand 30 des Zuschnitts 10 übertragen (Fig. 8, Fig. 9). Weiterhin sind Leimpunkte 28 im Bereich eines Deckel-Innenlappens 31 auf derselben Seite des Zuschnitts angebracht. Das Leimaggregat 29 ist zwischen den Rollenpaaren 18, 19 positioniert.

Eine Besonderheit ist die Ausbildung der Förderrollen (oder alternativ Förderwalzen), die so ausgebildet sind, dass einerseits eine starre äußere Lauffläche gebildet ist, diese aber andererseits - in einem engen Bereich - queraxial elastisch verschiebbar ist, um unterschiedlichen Dicken der transportierten Gegenstände Rechnung zu tragen. Fig. 4 und Fig. 5 zeigen Situationen beim Transport von Zuschnitten 10. Diese werden zwischen zwei einander zugeordneten Förderrollen transportiert, nämlich einer Oberrolle 20, 21 und einer Unterrolle 22, 23. Die Rollen 20..23 sind so gelagert, dass in Normalstellung zwischen einander zugekehrten Umfangsflächen 32, 33 ein Spalt 34 gebildet ist, dessen Stärke Vorzugsweise geringer ist als die Dicke des zu fördernden Gegenstands - Zuschnitt 10. Beispielsweise wird ein Spalt 34 von 0,15 mm gebildet. Wenn zwischen den Rollen 20..23 ein Zuschnitt 10 erfasst wird, ergibt sich ein größerer Abstand zwischen den Umfangsflächen 32, 33, beispielsweise entsprechend der Dicke des Zuschnitts 10 (etwa 0,3 mm). Diese Abstandsveränderung zwischen den Umfangsflächen 32, 33 wird durch eine elastische Verschiebung der Umfangsfläche 32, 33 mindestens einer der Förderrollen in Radialrichtung bewirkt.

Die Förderrollen 20..23 sind in sich elastisch ausgebildet. Ein äußeres, starres Formteil, nämlich ein äußerer Außenring 35, 36 bildet die Umfangsfläche 32, 33 und besteht aus formstabilem Werkstoff, insbesondere aus Stahl. Der Außenring 35, 36 ist auf einem vorzugsweise ringsherum laufenden, also im Wesentlichen ringförmigen elastischen Stützkörper 37, 38 fixiert. Dieser besteht aus elastischem Werkstoff, also aus Kunststoff, Gummi oder vorzugsweise aus Vulkollan (Polyester-Urethan-Kautschuk). Der Stützkörper 37, 38 ist bei entsprechender Belastung (Fig. 5) elastisch verformbar oder zusammendrückbar, sodass aufgrund entsprechender Verschiebung der Außenringe 35, 36 ein größerer Spalt 34 für den Zuschnitt 10 geschaffen ist.

Der elastische Stützkörper 37, 38 kann unmittelbar auf einem inneren Träger bzw. einer Achse oder Welle der Förderrolle angeordnet sein. Vorliegend ist ein Innenkörper vorgesehen zur Anbringung des Stützkörpers 37, 38, nämlich ein Innenring 39, 40, vorzugsweise aus Metall (Stahl). Dieser wiederum ist auf einer Achse oder Welle 41, 42 gelagert.

Die Teile einer Förderrolle 20..23 sind formschlüssig miteinander verbunden, sodass auch bei längerem Gebrauch und entsprechender Belastung der elastische Stützkörper 37, 38 nicht von den starren, metallischen Teilen 35, 36; 39, 40 gelöst wird. In axialer Richtung sind die Teile 35, 36; 37, 38; 39, 40 durch korrespondierende Vorsprünge und Vertiefungen gegeneinander gesichert. Bei dem vorliegenden Ausführungsbeispiel ist der Stützkörper 37, 38 mit äußeren ringförmigen Wülsten bzw. Rippen 43 versehen, die in entsprechend ausgebildete (ringförmige) Vertiefungen oder Rinnen 44 des Außenrings 35, 36 eintreten. Zum Beispiel sind jeweils zwei Rippen 43 einerseits und zwei entsprechende Rinnen 44 andererseits vorgesehen, jeweils mit trapezförmigen Querschnitt. Diese Vorsprünge und Vertiefungen sichern den Stützkörper 37, 38 gegenüber dem Außenring 35, 36.

Entsprechend sind Rippen 45 und Rinnen 46 an der radial innenliegenden Seite vorgesehen zur Sicherung des Stützkörpers 37, 38 gegenüber dem Innenring 39, 40.

Weiterhin ist eine Sicherung mit Vorsprüngen und Vertiefungen gegen relative Drehung des Stützkörpers 37, 38 vorgesehen. Der Innenteil bzw. Innenring 39, 40 ist mit radialgerichteten Vertiefungen versehen, vorliegend mit muldenartigen bzw. teilkreisförmigen Vertiefungen 47. In diese tritt Material des Stützkörpers 37, 38 formschlüssig mit einem entsprechend ausgebildeten Vorsprung 48 ein. Dadurch ist der Stützkörper 37, 38 gegen Drehungen gegenüber dem Antriebsorgan gesichert. Mehrere (drei) formschlüssige Verbindungen 47, 48 sind längs des Umfangs verteilt angeordnet.

Durch die in die Förderrollen 20..23 integrierte elastische Verschiebbarkeit der starren Umfangsflächen 32, 33 ist eine besondere Lagerung mit entsprechendem Antrieb der Förderrollen möglich. Diese sind abnehmbar auf den (Antriebs-)Wellen 41, 42 gelagert. Die Wellen 41, 42 sind als einseitig abstehende bzw. auskragende Tragorgane für die Förderrollen in einem belastbaren, feststehenden Lagerstück 49 drehbar gelagert. An einem freien Ende sind Antriebsräder bzw. Zahnräder 50, 51 auf den Wellen 41, 42 angeordnet. Die (obere) Welle 41 ist drehend angetrieben. Deren Antrieb wird über die Zahnräder 50, 51 auf die (untere) Welle 42 übertragen. Das Getriebe 50, 51 ist in einem nicht gezeigten, geschlossenen Getriebegehäuse untergebracht.

Die Förderrollen 20..23 sind in einem Bereich der Wellen 41, 42 mit reduziertem Durchmesser gelagert. Die Rollen können von den Wellen 41, 42 bzw. den gebildeten Wellenzapfen in Axialrichtung abgezogen werden. Der exakte Abstand zwischen den benachbarten Rollen 20, 21 einerseits und 22, 23 andererseits wird durch eine Distanzhülse 52 auf der Welle 41, 42 gewährleistet. Mindestens zwei der Rollen, vorliegend die Unterrollen 22, 23 (Fig. 3) werden durch eine Halteschraube 53 mit Stützring auf der Welle 42 bzw. dem Wellenzapfen fixiert und in Axialrichtung verspannt.

Die Anordnung der Förderrollen 20..23 ermöglicht eine erleichterte Abnahme derselben durch eine Wechseleinrichtung, die im Zusammenhang mit den Oberrollen 20, 21 eingesetzt wird. Die Rollen 20, 21 werden durch eine (manuell) lösbare Spannvorrichtung in der Arbeitsstellung auf der Welle 41 fixiert. Eine Spannschraube 54 ist mit einem freien Ende der Welle 41 verstellbar und lösbar verbunden, insbesondere über ein an der Welle 41 angebrachtes Gewindestück 66. Die Spannschraube 54 weist einen Betätigungsgriff bzw. Betätigungskopf 55 auf. Dieser kann insbesondere von Hand im Sinne einer Drehung betätigt werden. Der Betätigungskopf 55 ist mit einer Spannhülse 56 als Spannorgan versehen. Durch Drehen des Betätigungskopfes 55 werden die Rollen 20, 21 in der Arbeitsstellung fixiert oder gelöst, sodass sie von der Welle 41 abgenommen werden können (Fig. 7). Die Spannhülse 56 umgibt einen freien Endbereich der Welle 41 und bildet am Ende Spannflächen, die auf die zugekehrte Rolle 21 wirken.

Die Verspannung der (Ober-)Rollen 20, 21 wird mit Hilfe konischer Spannflächen, bewirkt. Der Übergang zwischen den Abschnitten der Welle 41 mit unterschiedlichem Durchmesser ist als Konus 57 ausgebildet. Axiale Innenflächen 58 der Rollen 20, 21 sind passend konisch ausgebildet. Infolge Übertragung axialen Drucks von der Spannhülse 56 über die Distanzhülse 52 wird die Rolle 20 gegen den Konus 57 gedrückt und so fixiert.

Entsprechend ist der Bereich der Rolle 21 ausgebildet. Das Ende der Spannhülse 56 ist als Endkonus 59 ausgebildet. Dieser erhält Anlage an der Innenfläche 58 der Rolle 21 und fixiert diese unter Anlage an der Distanzhülse 52.

Zum Abnehmen der Oberrollen 20, 21 wird die Spannhülse 56 mit Hilfe des Betätigungskopfes 55 von der Welle 41 abgenommen. Die betreffenden Rollen 20, 21 kommen dadurch frei (Fig. 7). Es kann beispielsweise ein fehlerhaft positionierter Zuschnitt 10 abgenommen werden. Wenn aber auch die Unterrolten 22, 23 abzunehmen sind, muss die Halteschraube 53 gelöst werden.

Der Antrieb der zu transportierenden Gegenstände - Zuschnitte 10 - erfolgt vorteilhafterweise durch jeweils zusammenwirkenden, vier Rollen, nämlich durch Oberrollen 20, 21 und Unterrollen 22, 23, als Fördereinheit. Die Förderrollen mit elastisch verstellbarem Außenring 35. 36 können mit anderen Förderorganen kombiniert werden. So ist das Rollenpaar 17 am Eingangsbereich des Rundungsaggregats 27 als Kombination aus Unterrollen 22, 23 mit elastisch gelagertem Außenring 36 und Oberrollen als insgesamt massive Stahlrollen ausgebildet, nämlich als Eingangsrolle für das Rundungsaggregat 27. Die übrigen Rollenpaare 16, 18 und 19 sind zweckmäßigerweise aus übereinstimmenden (elastischen) Rollen gebildet. Die einander zugeordneten Rollen 20, 22 bzw. 21, 23 sind mit unterschiedlichen axialen Abmessungen ausgebildet, insbesondere sind die Unterrollen 22, 23 mit größerer Breite bemessen als die Oberrollen 20, 21 (Fig. 4, Fig. 5). Die Zuschnittbahn 13 ist im überwiegenden Bereich mit einer Unterlage für die Zuschnitte 10 versehen, nämlich einer Bahnplatte 60 mit Ausnehmungen im Bereich der Rollen 20..23.

Aufgrund der erhöhten Taktzahlen und damit verbundenen Geschwindigkeiten der Bewegungen besteht die Gefahr, dass auf den Zuschnitt 10 aufgetragener Leim, also insbesondere die Leimpunkte 28, ganz oder teilweise von dem Träger abgelöst werden. Dies gilt im Endbereich der Förderbewegung des Zuschnitts 10 entlang der Zuschnittbahn 13 und während der Einführung in den Faltschacht 25.

Die Endstellung des Zuschnitts 10 über dem Faltschacht 25 ist durch einen Anschlag 61 bestimmt. Der (mit Leim versehene) Zuschnitt 10 wird mit dem Deckel-Innenlappen 31 gegen diesen Anschlag gefördert. Um das Auftreffen des Zuschnitts 10 auf den Anschlag 61 abzumildern, sind die dem Faltschacht 25 zugeordneten Rollenpaare 19 ungleichförmig angetrieben, nämlich derart, dass unmittelbar vor Auftreffen des Zuschnitts 10 auf den Anschlag 61 die Drehgeschwindigkeit der Rollen 20..23 reduziert ist und damit ein sanftes Auftreffen des Zuschnitts 10 auf den Anschlag 61 gewährleistet ist. Die Relativstellung ist so gewählt, dass unmittelbar bei Erreichen des Anschlags 61 der Zuschnitt 10 den Wirkungsbereich der Rollenpaare 19 verlassen hat (Fig. 9).

Eine weitere Sicherung für die Leimpunkte 28 im Bereich der Schachtel-Vorderwand 30 findet im oberen Bereich des Faltschachts 25 statt. Beim Einführen des Zuschnitts 10 in die Tasche 15 des Faltrevolvers 12 wird im Bereich des Faltschachts 25 ein Teil des Zuschnitts 10 unter Bildung eines Zuschnittschenkels 62 aufgerichtet. Dabei besteht die Gefahr, dass Leimpunkte 28 im Bereich dieses Zuschnittschenkels 62 beeinträchtigt werden. Zur Vermeidung dieses Effekts ist ein Stütz- bzw. Führungsorgan im oberen Bereich des Faltschachts 25 wirksam, nämlich benachbart zu einer im oberen Bereich bogenförmigen, abwärts gerichteten Faltwand 64. Ein an einer bewegbaren Tragstang 65 angeordneter Stützdaumen 63 verhindert, dass bei der Faltbewegung des Zuschnitts 10 durch Abwärtsbewegung des Stempels 26 der Zuschnittschenkel 62 mit erhöhter Geschwindigkeit in eine in den Faltschacht 25 gerichtete Stellung bewegt wird (gestrichelte Linie in Fig. 10). Der Stützdaumen 63 wirkt als innenseitiger Anschlag für den Zuschnittschenkel 62 während der Faltbewegung. Der Zuschnittschenkel 62 wird im Wesentlichen unter Anlage an der Faltwand 64 geführt. Der im Querschnitt winkelförmige Stützdaumen 63 ist als Führungsorgan für den Zuschnittschenkel 62 im Wesentlichen im Bereich einer bogenförmigen Umlenkung der Zuschnittbahn 13 in die aufrechte Faltwand 64 des Faltschachts 25 auf- und abbewegbar unter Veränderung der Winkelstellung eines Führungsschenkels.

Die Fördereinheiten aus Rollen (oder analog ausgebildeten Walzen) besteht im einfachen Falle aus einer Einzelrolle, die mit einer bewegbaren oder feststehenden Unterlage zusammenarbeitet. Optimal ist das Zusammenwirken von insgesamt vier Rollen, also jeweils zwei Rollenpaaren, wobei mindestens eine Rolle je Rollenpaar im beschriebenen Sinne elastisch ausgebildet ist. Der Anwendungsbereich der Rollen bzw. Walzen bezieht sich auf die Förderung von Einzelstücken oder Bahnen mit unterschiedlicher Materialdicke.

**Bezugszeichenliste**

| | | | |
|---|---|---|---|
| 10 | Zuschnitt | 39 | Innenring |
| 11 | Zuschnittaggregat | 40 | Innenring |
| 12 | Faltrevolver | 41 | Welle |
| 13 | Zuschnittbahn | 42 | Welle |
| 14 | Zuschnittmagazin | 43 | Rippe |
| 15 | Tasche | 44 | Rinne |
| 16 | Rollenpaar | 45 | Rippe |
| 17 | Rollenpaar | 46 | Rinne |
| 18 | Rollenpaar | 47 | Vertiefung |
| 19 | Rollenpaar | 48 | Vorsprung |
| 20 | Oberrolle | 49 | Lagerstück |
| 21 | Oberrolle | 50 | Zahnrad |
| 22 | Unterrolle | 51 | Zahnrad |
| 23 | Unterrolle | 52 | Distanzhülse |
| 24 | Entnahmeorgan | 53 | Halteschraube |
| 25 | Faltschacht | 54 | Spannschraube |
| 26 | Stempel | 55 | Betätigungskopf |
| 27 | Rundungsaggregat | 56 | Spannhülse |
| 28 | Leimpunkt | 57 | Konus |
| 29 | Leimaggregat | 58 | Innenfläche |
| 30 | Schachtel-Vorderwand | 59 | Endkonus |
| 31 | Deckel-Innenlappen | 60 | Bahnplatte |
| 32 | Umfangsfläche | 61 | Anschlag |
| 33 | Umfangsfläche | 62 | Zuschnittschenkel |
| 34 | Spalt | 63 | Stützdaumen |
| 35 | Außenring | 64 | Faltwand |
| 36 | Außenring | 65 | Tragstange |
| 37 | Stützkörper | 66 | Gewindestück |
| 38 | Stützkörper | | |

## Patentansprüche

1. Vorrichtung zum Transport von flächigen Stücken im Abstand voneinander, insbesondere von Zuschnitten (10) aus dünnem Karton oder anderem Verpackungsmaterial in einer Verpackungsmaschine mittels Förderrollen (20, 21; 22, 23) oder Förderwalzen, die jeweils aus einem ringsherum laufenden, geschlossenen Außenring (35, 36) oder Außenmantel aus formstabilem Material, insbesondere aus Stahl oder anderem Metall zur Bildung einer Lauffläche (32, 33) und aus einem Stützkörper (37, 38) aus elastischem Werkstoff, insbesondere aus Gummi oder Kunststoff, an der axial innenliegenden Seite des Außenrings (35, 36) bestehen, wobei (mindestens) eine Förderrolle (20 .. 23) auf einer einseitig gelagerten, auskragenden Welle (41, 42) gelagert sind, **gekennzeichnet durch** folgende Merkmale:
a) eine Fördereinheit für den Transport von insbesondere Zuschnitten (10) besteht aus zu beiden Seiten der Bewegungsbahn der Zuschnitte (10) angeordneten Rollenpaaren (16, 17, 18, 19),
b) mindestens zwei jeweils auf einer gemeinsamen Welle (41, 42) gelagerte und einander zugeordnete Förderrollen (20, 23) bilden Oberrolle (20, 21) und Unterrolle (22, 23), jeweils im Wesentlichen in einer gemeinsamen Ebene drehend,
c) mindestens die Förderrollen einer der Wellen (41, 42), insbesondere die Oberrollen (20, 21) auf der Welle (41), sind **durch** eine Schnellwechseleinrichtung lösbar bzw. von der Welle (41) abnehmbar, und zwar mit Hilfe einer lösbar auf der Welle (41, 42) gelagerten Spannhülse (56), die in einer Spannstellung die Förderrollen (20, 21) fixiert und nach Lösen diese auf der Welle (41) frei gibt,
d) die Spannhülse (56) ist mittels Gewinde (66) auf der Welle (41) fixiert und **durch** Drehen lösbar,
e) in der Spannstellung sind die Förderrollen (20, 21) mittels konischer Spannflächen fixiert,
f) eine randseitige Förderrolle (21) ist **durch** einen Endkonus (59) der Spannhülse (56) sowie **durch** eine konische Gegenfläche (58) an der Förderrolle (21) fixiert,
g) eine zweite Förderrolle (20) ist **durch** Verspannung auf einem Konus (57) der Welle (41) fixiert.

2. Vorrichtung nach Anspruch 1, **dadurch gekennzeichnet, dass** bei Anordnung mehrerer Förderrollen (20..23) auf einer gemeinsamen Achse oder Welle (41, 42) zwischen den benachbarten Förderrollen ein Distanzstück, insbesondere eine Distanzhülse (52) angeordnet und die Förderrollen (20..23) durch axiale Druckorgane an Endflächen der Distanzhülsen (52) verspannt sind.

## Claims

1. An apparatus for transporting flat items at a distance from one another, in particular blanks (10) made of thin cardboard or other packaging material, in a packaging machine by means of conveying rollers (20, 21; 22, 23) or conveying rolls which each comprise an all-round, closed outer ring (35, 36) or outer casing made of dimensionally stable material, in particular of steel or other metal, for the formation of a running surface (32, 33), and a supporting body (37, 38) made of elastic material, in particular of rubber or plastics material, on the axially inner side of the outer ring (35, 36), wherein (at least) one conveying roller (20..23) is mounted on a projecting shaft (41, 42) that is supported at one end, **characterized by** the following features:
a) a conveying unit for transporting in particular blanks (10) consists of pairs of rollers (16, 17, 18, 19) arranged on both sides of the movement path of the blanks (10),
b) at least two respective and mutually assigned conveying rollers (20..23) arranged on a common shaft (41, 42) form upper roller (20, 21) and lower roller (22, 23), in each case being rotatable substantially in a common plane,
c) at least the conveying rollers of one of the shafts (41, 42), in particular the upper rollers (20, 21) on the shaft (41), are detachable or removable from the shaft (41) by a quick-change device, specifically with the aid of a clamping sleeve (56) which is mounted detachably on the shaft (41, 42) and, in a clamping position, fixes the conveying rollers (20, 21) and after detaching releases the latter on the shaft (41),
d) the clamping sleeve (56) is fixed on the shaft (41) by means of a thread (66) and is detachable by rotation,
e) in the clamping position, the conveying rollers (20, 21) are fixed by means of conical clamping surfaces,
f) a peripheral conveying roller (21) is fixed on the conveying roller (21) by an end cone (59) of the clamping sleeve (56) and by a conical mating surface (58),
g) a second conveying roller (20) is fixed by clamping on a cone (57) of the shaft (41).

2. The apparatus as claimed in claim 1, **characterized in that** when a plurality of conveying rollers (20..23) are arranged on a common axle or shaft (41, 42), a spacer, in particular a spacer sleeve (52), is arranged between the adjacent conveying rollers, and the conveying rollers (20..23) are clamped by axial pressure members against end surfaces of the spacer sleeves (52).

## Revendications

1. Dispositif de transport de pièces plates à distance les unes des autres, en particulier de pièces découpées (10) en carton mince ou en un autre matériau d'emballage, dans une machine d'emballage au moyen de rouleaux de transport (20, 21 ; 22, 23) ou de cylindres de transport, qui sont constitués respectivement d'une bague extérieure (35, 36) ou d'une enveloppe extérieure fermée s'étendant tout autour en un matériau de forme stable, en particulier en acier ou en un autre métal pour former une surface de roulement (32, 33) et d'un corps de support (37, 38) en une matière élastique, en particulier en caoutchouc ou en plastique, sur le côté situé axialement à l'intérieur de la bague extérieure (35, 36), (au moins) un rouleau de transport (20 .. 23) étant monté sur un arbre (41, 42) monté unilatéralement en porte-à-faux, **caractérisé par** les caractéristiques suivantes :
a) une unité de transport pour le transport en particulier de pièces découpées (10) est constituée de paires de rouleaux (16, 17, 18, 19) disposées des deux côtés de la voie de déplacement des pièces découpées (10),
b) au moins deux rouleaux de transport (20, 23) montés respectivement sur un arbre commun (41, 42) et associés l'un à l'autre forment un rouleau supérieur (20, 21) et un rouleau inférieur (22, 23), respectivement de manière rotative essentiellement dans un plan commun,
c) au moins les rouleaux de transport de l'un des arbres (41, 42), en particulier les rouleaux supérieurs (20, 21) sur l'arbre (41), peuvent être détachés ou peuvent être enlevés de l'arbre (41) au moyen d'un dispositif de changement rapide, et ce à l'aide d'une douille de serrage (56) montée de manière détachable sur l'arbre (41, 42), laquelle fixe les rouleaux de transport (20, 21) dans une position de serrage et libère ceux-ci sur l'arbre (41) après le détachement,
d) la douille de serrage (56) est fixée sur l'arbre (41) au moyen d'un filetage (66) et peut être détachée par rotation,
e) dans la position de serrage, les rouleaux de transport (20, 21) sont fixés au moyen de surfaces de serrage coniques,
f) un rouleau de transport (21) du côté du bord est fixé au moyen d'un cône d'extrémité (59) de la douille de serrage (56) ainsi qu'au moyen d'une surface conjuguée conique (58) sur le rouleau de transport (21),
g) un deuxième rouleau de transport (20) est fixé par serrage sur un cône (57) de l'arbre (41).

2. Dispositif selon la revendication 1, **caractérisé en ce qu'**en cas d'agencement de plusieurs rouleaux de transport (20 .. 23) sur un axe ou un arbre commun (41, 42), une pièce d'écartement, en particulier une douille d'écartement (52), est disposée entre les rouleaux de transport adjacents, et les rouleaux de transport (20 .. 23) sont serrés au moyen d'organes de pression axiaux
sur des surfaces d'extrémité des douilles d'écartement (52).
